# EUROPÄISCHE PATENTSCHRIFT

(11) **EP 4 177 216 B1**
(45) Veröffentlichungstag und Bekanntmachung des Hinweises auf die Patenterteilung: **03.09.2025**
(21) Anmeldenummer: 22204638.5
(22) Anmeldetag: 31.10.2022
(51) Int. Cl.: B67D 1/00, E03C 1/04, A47J 31/41, E03C 1/044, E03C 1/05

(54) **SANITÄRARMATUR ZUR AUSGABE AUFBEREITETER FLÜSSIGKEITEN**
SANITARY FITTING FOR DISPENSING PROCESSED LIQUIDS
ROBINETTERIE SANITAIRE POUR DISTRIBUER DES LIQUIDES TRAITÉS

(30) Priorität: 04.11.2021 DE 102021212428
(43) Veröffentlichungstag der Anmeldung: 10.05.2023
(73) Patentinhaber: BLANCO GmbH + Co KG, 75038 Oberderdingen (DE)
(72) Erfinder: Funke, Thomas, 75031 Eppingen (DE); Stenvers, Olaf, 68163 Mannheim (DE); Keller, Stefan, 74374 Zaberfeld (DE)
(74) Vertreter: Ullrich & Naumann PartG mbB

(56) Entgegenhaltungen:
- EP-A2- 3 533 937
- EP-A2- 3 766 828
- WO-A1-2016/040986
- US-A1- 2007 152 074

## Beschreibung

Die Erfindung betrifft eine Sanitärarmatur zur Ausgabe aufbereiteter Flüssigkeiten, umfassend ein erstes Stellelement zum Einstellen einer Menge einer auszugebenden Flüssigkeit, und ein zweites Stellelement zum Einstellen der auszugebenden Flüssigkeitsart, wobei zumindest eines der beiden Stellelemente mehrere definierte Stellpositionen aufweist.

Die Erfindung betrifft weiter ein Sanitärsystem, umfassend eine Sanitärarmatur und eine Aufbereitungseinrichtung, welche mit der Sanitärarmatur zum Bereitstellen von aufbereiteter Flüssigkeit verbunden ist.

Sanitärarmaturen sind in vielfältigster Weise bekannt geworden. Bekannte Sanitärarmaturen weisen beispielsweise einen Armaturenkörper mit zumindest einem Stellglied zur Einstellung zumindest einer Eigenschaft eines durch die Sanitärarmatur geleiteten Fluidstroms auf. Bei der Eigenschaft kann es sich beispielsweise um die Durchflussmenge des Fluidstroms oder die Temperatur des Fluidstroms handeln. Bei bekannten Sanitärarmaturen wird der Fluidstrom beispielsweise aus einem getrennten Kaltwasser- und Warmwasserstrom mittels einer Mischeinrichtung gemischt und von dort zu einem Auslauf geleitet.

Zur Erhöhung der Funktionalität ist beispielsweise aus der DE 10 2013 000 773 A1 oder der DE 10 2013 002 236 A1 eine Sanitärarmatur bekannt geworden mit zumindest einem ersten Betätigungselement zur Temperatur- und/oder Mengeneinstellung von Mischwasser und mit zumindest einem zweiten Betätigungselement zur Mengeneinstellung von Heißwasser. Das zweite Betätigungselement, welches ein Einstellen der Menge von Heißwasser ermöglicht, ist dabei als Drehwahlschalter ausgebildet. Dieser muss zunächst in eine erste Richtung gedreht werden, um die Heißwasserfunktion zu aktivieren. Anschließend muss dieser in die der ersten Richtung entgegengesetzte Richtung gedreht werden, um die gewünschte Menge an Heißwasser einzustellen.

Aus der DE 10 2019 210 435 A1 ist eine Sanitärarmatur zum Abgeben von aufbereiteten Flüssigkeiten, insbesondere für Getränke, bekannt geworden, umfassend ein erstes Stellelement zur Mengeneinstellung der abzugebenden aufbereiteten Flüssigkeit und ein Betätigungselement zum Bereitstellen der mittels des ersten Stellelements eingestellten Menge an aufbereiteter Flüssigkeit, wobei zumindest ein zweites Stellelement zur Auswahl einer Aufbereitungsart, insbesondere aus zumindest zwei unterschiedlichen Aufbereitungsarten, von nicht-aufbereiteter Flüssigkeit angeordnet ist, wobei erstes und das zumindest eine zweite Stellelement unabhängig voneinander betätigbar sind. Die beiden Stellelemente weisen definierte Stellpositionen auf, wobei jeder Stellposition die Art und Menge der aufbereiteten Flüssigkeit fest zugeordnet ist.

Dabei kann nur eine eng begrenzte Anzahl an möglichen Arten und Mengen von aufbereiteten Flüssigkeiten ausgewählt werden. Dies ist insbesondere auf Grund der weltweit unterschiedlichen Kundenwünsche und Vorgaben, beispielsweise im Hinblick auf unterschiedliche Mengen, die abgegeben werden sollen, nachteilig. Zudem verteuert dies auch die Herstellung der Sanitärarmatur, da diese für unterschiedliche Länder jeweils separat angepasst werden muss.

Eine Aufgabe der vorliegenden Erfindung ist es daher, eine Sanitärarmatur und ein Sanitärsystem anzugeben, welche eine erhöhte Flexibilität hinsichtlich der Anpassbarkeit an unterschiedliche Mengen und Arten der aufbereiteten Flüssigkeit aufweisen, bei gleichzeitig einfacher Herstellung und mit hoher Nutzererfahrung.

In einer Ausführungsform löst die vorliegende Erfindung die vorstehend genannten Aufgaben mit einer Sanitärarmatur zur Ausgabe aufbereiteter Flüssigkeiten, umfassend
ein erstes Stellelement zum Einstellen einer Menge einer auszugebenden Flüssigkeit, ein zweites Stellelement zum Einstellen der auszugebenden Flüssigkeitsart,
wobei zumindest eines der beiden Stellelemente mehrere definierte Stellpositionen aufweist, und
eine Steuereinrichtung, die mit den Stellelementen verbunden ist, und die konfigurierbar ist derart, dass mittels der Steuereinrichtung zumindest einer definierten Stellelement-Position eine konfigurierbare Menge einer auszugebenden Flüssigkeitsart und/oder eine konfigurierbare Art der auszugebenden Flüssigkeit zuweisbar ist.

In einer Ausführungsform löst die vorliegende Erfindung die vorstehend genannten Aufgaben mit einem Sanitärsystem, umfassend eine Sanitärarmatur gemäß einem der Ansprüche 1-9, und eine Aufbereitungseinrichtung, welche mit der Sanitärarmatur zum Bereitstellen von aufbereiteter Flüssigkeit verbunden ist, insbesondere wobei die Aufbereitungseinrichtung zumindest eine der folgenden Einrichtungen umfasst:
- eine Filtereinrichtung zur Bereitstellung eines gefilterten Fluids, insbesondere von gefiltertem Wasser,
- eine Karbonisierungseinrichtung zur Bereitstellung eines karbonisierten Fluids, insbesondere von karbonisiertem Wasser,
- eine Erwärm- und/oder Heizeinrichtung zur Bereitstellung von Fluiden mit hoher Temperatur, insbesondere Heißwasser,
- eine Kühleinrichtung, insbesondere zur Bereitstellung eines gekühlten Fluids, insbesondere Wasser,
- eine Ionisationseinrichtung zur Ionisierung eines Fluids, insbesondere von Wasser,
- eine Anreichungseinrichtung zur Anreichung des Fluids mit zumindest einem Stoff, insbesondere Mineralstoff, Geschmacksstoff, Farbstoff oder dergleichen,
- eine Zusatzeinrichtung zum Zusatz von Konzentraten, insbesondere Fruchtsaftkonzentraten oder dergleichen, zu einem Fluid,
- eine Hygieneeinrichtung zur Bereitstellung von hygienisch aufbereitetem Fluid, insbesondere zur Entkeimung eines Fluids, und/oder
- eine Reinigungseinrichtung zum Bereitstellen eines Reinigungs- und/oder Spülmediums anstelle oder zum Zusetzen zu einem Fluid.

Einer der damit erzielten Vorteile ist, dass damit die Flexibilität sowohl für einen Nutzer als auch für einen Hersteller der Sanitärarmatur wesentlich erhöht wird. Ein Nutzer kann so entsprechend seinen Wünschen oder beispielsweise entsprechende Mengenvorgaben selbst auf seine vorhandenen Trinkgefäße optimal anpassen. Der Vorteil für den Hersteller liegt darin, dass dieser zunächst je nach Land, in dem die Sanitärarmatur zum Einsatz kommt, entsprechend die Sanitärarmatur hinsichtlich abzugebenden Mengen vorkonfigurieren kann, ohne dass hierzu die Sanitärarmatur insgesamt baulich geändert werden muss. Ein weiterer Vorteil ist die hohe Nutzererfahrung, da der Nutzer selbst entscheiden und selbst die Stellungen der Stellelemente mit Funktionen wie Flüssigkeitsart oder Menge programmieren kann. Damit wird auch die Bedienbarkeit verbessert.

Der Begriff "aufbereitete Flüssigkeit" ist im weitesten Sinne zu verstehen und bezieht sich insbesondere in den Ansprüchen, vorzugsweise in der Beschreibung, auf Flüssigkeiten, insbesondere Wasser in Form von Leitungswasser von einem Wasserversorger oder dergleichen, welches durch eine separate Einrichtung zusätzlich in seinen Eigenschaften und/oder in seiner Zusammensetzung verändert wird. So kann beispielsweise aufbereitetes Wasser eine hohe Temperatur, sogenanntes Heißwasser, einen anderen Karbonisierungsgrad, eine teilweise andere Zusammensetzung oder dergleichen als vom Wasserversorger ursprünglich bereitgestelltes Wasser aufweisen. Unter dem Begriff "aufbereitete Flüssigkeit" ist insbesondere kein Warm- oder Kaltwasser zu verstehen, welches üblicherweise von einem Wasserversorger einem Einfamilienhaus, Mehrfamilienhaus oder dergleichen bereitgestellt wird und über eine Heizung oder dergleichen in seiner Temperatur gegebenenfalls angepasst ist.

Der Begriff "Aufbereitungsart" ist im weitesten Sinne zu verstehen und bezieht sich insbesondere in den Ansprüchen, vorzugsweise in der Beschreibung, nicht nur auf die grundlegende Art der Aufbereitung einer Flüssigkeit, beispielsweise ob das Wasser karbonisiert wurde oder nicht, sondern auch den Grad, die Intensität oder Konzentration der Aufbereitung, beispielsweise die Intensität der Karbonisierung. Unter unterschiedlichen Aufbereitungsarten sind damit beispielsweise unterschiedliche Karbonisierungsgrade zu verstehen, beispielsweise "still", "medium" oder "classic". Unter unterschiedlichen Aufbereitungsarten sind auch unterschiedliche Temperaturen von Heißwasser, unterschiedlich stark gefiltertes Wasser, unterschiedliche Konzentrationen von Geschmackszusätzen beziehungsweise Aromatisierungen, unterschiedliche Aufmineralisierungsarten und unterschiedliche Konzentrationen derselben Aufmineralisierungsart oder dergleichen, zu verstehen. Unter dem Begriff "Aufbereitungsart" fällt insbesondere auch ein "Nichtaufbereiten".

Weitere Merkmale, Vorteile und weitere Ausführungsformen der Erfindung sind im Folgenden beschrieben oder werden dadurch offenbar.

Gemäß einer vorteilhaften Weiterbildung der Erfindung weist zumindest eines der Stellelemente und/oder die Steuereinrichtung eine drahtgebundene und/oder eine Drahtlos-Schnittstelle zur Konfiguration zumindest einer der Stellpositionen auf. Damit kann ein Nutzer auf einfache und direkte Weise die Stellpositionen der Stellelemente mit Funktionen konfigurieren, beispielsweise über eine Bluetooth-Verbindung seines Smartphones mittels einer entsprechenden App.

Gemäß einer weiteren vorteilhaften Weiterbildung der Erfindung ist eine Anzeigeeinrichtung angeordnet zur optischen und/oder akustischen Anzeige der Konfiguration. Vorteil hiervon ist, dass damit die Nutzererfahrung durch die Darstellung beziehungsweise Rückmeldung unterschiedlicher Zustände, Fehlermeldungen und dergleichen noch weiter verbessert wird.

Gemäß einer weiteren vorteilhaften Weiterbildung der Erfindung ist eine optische Abfolge in Form von Blinken und/oder intermittierendem Anzeigen von Farben mittels der Anzeigeeinrichtung zur Konfiguration der Steuereinrichtung und zumindest einer definierten Stellelement-Position bereitstellbar. Einer der damit erzielten Vorteile ist, dass beispielsweise auf für einen Nutzer eindeutige Weise eine Konfiguration der Stellelement-Positionen erfolgen kann.

Gemäß einer weiteren vorteilhaften Weiterbildung der Erfindung ist die Steuereinrichtung ausgebildet, unterschiedliche Konfigurationen für unterschiedliche Nutzer der Sanitärarmatur zu speichern. Damit wird die Nutzererfahrung noch weiter verbessert, da unterschiedliche Nutzer der Sanitärarmatur unterschiedliche Profile hinterlegen können, sodass diese die Sanitärarmatur immer in gewohnter Weise betätigen können.

Gemäß einer weiteren vorteilhaften Weiterbildung der Erfindung weist die Steuereinrichtung eine Schnittstelle zum Auswählen einer gewünschten Konfiguration durch einen Nutzer auf. Vorteil hiervon ist, dass der Nutzer auf einfache und schnelle Weise sein Profil aufrufen und verwenden kann. Hierzu kann beispielsweise ein Sensorschalter, der durch Antippen bedienbar ist, oder ein mechanischer Schalter vorgesehen sein.

Gemäß einer weiteren vorteilhaften Weiterbildung der Erfindung erfolgt die Konfiguration zumindest einer der Stellpositionen cloud-basiert, wobei die Steuereinrichtung eine Schnittstelle zur Verbindung mit dem Internet aufweist. Einer der damit erzielten Vorteile ist eine verbesserte Benutzerfreundlichkeit und gleichzeitig eine einfache zentrale Konfiguriermöglichkeit der Sanitärarmatur durch einen Hersteller.

Gemäß einer weiteren vorteilhaften Weiterbildung der Erfindung ist die Anzeigeeinrichtung in zumindest eines der Stellelemente integriert. Damit kann Bauraum insgesamt eingespart werden.

Gemäß einer weiteren vorteilhaften Weiterbildung der Erfindung ist die optische Anzeigeeinrichtung in Form zumindest eines Rings ausgebildet. Neben einer hohen optischen Anmutung und einer besseren Wahrnehmbarkeit durch einen Benutzer der Sanitärarmatur wird damit ebenfalls die Bedienbarkeit verbessert.

Weitere wichtige Merkmale und Vorteile der Erfindung ergeben sich aus den Unteransprüchen, aus den Zeichnungen und aus dazugehöriger Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungen und Ausführungsformen der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile oder Elemente beziehen.

Dabei zeigt
- Figur 1: eine Sanitärarmatur in dreidimensionaler Ansicht gemäß einer Ausführungsform der vorliegenden Erfindung;
- Figur 2: einen Ausschnitt der Sanitärarmatur gemäß Figur 1; und
- Figur 3: ein Sanitärsystem gemäß einer Ausführungsform der vorliegenden Erfindung mit einer Sanitärarmatur gemäß Figur 2.

Figur 1 zeigt in dreidimensionaler Ansicht eine Sanitärarmatur gemäß einer Ausführungsform der vorliegenden Erfindung.

Im Detail ist in Figur 1 eine Sanitärarmatur 1 für Küchen gezeigt. Die Sanitärarmatur 1 ist Teil eines Sanitärsystems 200 der Figur 3. Die Sanitärarmatur 1 umfasst dabei einen zylinderförmigen Armaturenkörper 2, an dem senkrecht zur Zylinderachse, also entlang der Achse A, auf verschiedenen Seiten des Armaturenkörpers 2 jeweils eine Stellgliedeinheit 3a, 3b angeordnet ist. Hierbei dient die erste Stellgliedeinheit 3a zur Einstellung einer Mischwassertemperatur und einer Durchflussmenge eines Mischwassers basierend auf nicht aufbereitetem Warm- und Kaltwasser. Die erste Stellgliedeinheit 3a umfasst hierzu eine Einhebel-Mischeinrichtung 8. Mittels der zweiten Stellgliedeinheit 3b, die in der folgenden Figur 2 genauer beschrieben wird, kann eine Menge und eine Aufbereitungsart für aufbereitetes Wasser eingestellt und eine Abgabe der aufbereiteten Menge an Wasser ausgelöst werden.

An dem Armaturenkörper 2 ist weiter über einen Auslaufarm 4 ein Wasserauslauf 5 schwenkbar angeordnet, der mit Mischwasser beaufschlagt werden kann. Des Weiteren ist der Wasserauslauf 5 über eine lösbare Verbindung 56 mit einem Haltearm 6 verbunden, wobei der Haltearm 6 wiederum an dem Armaturenkörper 2 parallel zur Zylinderachse des Armaturenkörpers 2 schwenkbar angeordnet ist. Die lösbare Verbindung 56 kann hierbei beispielsweise durch eine magnetische Kraft erfolgen. Auf der Unterseite des Haltearms 6 ist ein weiterer Wasserauslauf 7 angeordnet, über den aufbereitetes Wasser, welches mittels der zweiten Stellgliedeinheit 3b eingestellt werden kann, abgegeben werden kann.

Figur 2 zeigt einen dreidimensionalen Ausschnitt der Sanitärarmatur gemäß Figur 1 und Figur 3 ein Sanitärsystem gemäß einer Ausführungsform der vorliegenden Erfindung mit einer Sanitärarmatur gemäß Figur 2.

In Figur 2 ist im Detail im Wesentlichen die zweite Stellgliedeinheit 3b dargestellt. Die zweite Stellgliedeinheit 3b umfasst ein erstes Stellelement 300 in Form eines um eine Achse A drehbaren Rings, welche senkrecht zur Achse des zylindrischen Armaturenkörpers 2 angeordnet ist. Das erste Stellelement 300 dient zur Mengeneinstellung der gewünschten Menge an aufbereitetem Wasser. Hierzu kann das erste Stellelement 300 optisch und haptisch wahrnehmbare Erhöhungen in Form von radialen Vorsprüngen zur Definition unterschiedlicher Einstellpositionen aufweisen.

Entlang der Achse A in Figur 2 rechts neben dem ersten Stellelement 300 ist eine Anzeigeeinrichtung 301 und wiederum rechts daneben eine Markierung 303 angeordnet, welche die Stellposition des ersten Stellelements 300 anzeigt. Zum anderen kann die Markierung 303 auch als zweite Anzeigeeinrichtung neben einer ersten Anzeigeeinrichtung 301 ausgebildet sein. Die erste Anzeigeeinrichtung 301 ist auf der rechten Seite des ersten Stellelements 300 und auf der linken Seite der Markierung 303 angeordnet und ringförmig ausgeführt. Die erste Anzeigeeinrichtung 301 umfasst dabei insgesamt 18 getrennt ansteuerbare optische Elemente in Form von mehrfarbigen LEDs. Mittels der ersten Anzeigeeinrichtung 301 können so einerseits verschiedene farbliche Darstellungen angezeigt werden, beispielsweise zumindest die Farben rot, weiß, grün, gelb und/oder orange oder dergleichen, andererseits auch gleichzeitig unterschiedliche Farben, beispielsweise die Farben rot und weiß jeweils abwechselnd in Umfangsrichtung. Mittels der zweiten Anzeigeeinrichtung 303 können ebenfalls verschiedene leuchtende Farben angezeigt werden, insbesondere die Farben rot und blau. Jede der beiden Anzeigeeinrichtungen 301, 303 kann ebenfalls die Farbe intermittierend anzeigen, mit anderen Worten ein Blinken in der jeweiligen Farbe bereitstellen. Die erste Anzeigeeinrichtung 301 kann damit auch zeitliche Abfolgen anzeigen, beispielsweise auf diese Weise eine sich in Umfangsrichtung bewegende Anzeige eines roten Punkts, Bandes, Abschnitts oder dergleichen. Die Anzeigeeinrichtungen 301, 303 können alternativ oder zusätzlich auch akustische Signale bereitstellen, beispielsweise ein intermittierendes Piepen oder dergleichen.

Weiterhin weist die zweite Stellgliedeinheit 3b ein zweites Stellelement 302 auf, welches ebenfalls ringförmig ausgebildet ist und links neben dem ersten Stellelement 300 angeordnet ist. Das zweite Stellelement 302 weist - wie auch das erste Stellelement 300 - auf seinem Außenumfang eine Riffelung zum besseren Greifen durch einen Nutzer auf. Das zweite Stellelement 302 ist einerseits drehbar ausgebildet mit Drehrichtungen R3, R4 um die Achse A, andererseits ist dieses auch in axialer Richtung R1, R2 entlang der Achse A beweglich angeordnet. Auf der zur Achse A senkrechten Fläche des zweiten Stellelements 302 ist eine kreisförmige Oberfläche (nicht gezeigt) mit einem Betätigungselement 305 angeordnet. Mittels des Betätigungselements 305 wird die Abgabe von aufbereitetem Wasser ausgelöst. Das Betätigungselement 305 kann dabei berührungslos oder mittels Berührung betätigbar ausgebildet sein. Das Betätigungselement 305 kann dabei in Form eines Infrarotsensors ausgebildet sein, sodass bei Berührung der Oberfläche das Betätigungselement 305 ausgelöst wird.

Das zweite Stellelement 302 kann durch Drehen in Richtung R4 in unterschiedliche Rastpositionen gebracht werden. Ein Drehen in die entgegengesetzte Richtung R3 kann zugelassen werden, kann jedoch auch nicht zugelassen werden, sodass ein Benutzer lediglich in Richtung R4 das zweite Stellelement 302 weiterdrehen kann. Das zweite Stellelement 302 dient zur Auswahl der gewünschten Art an aufbereitetem Wasser. Hierzu kann das zweite Stellelement 302 optisch und haptisch wahrnehmbare Erhöhungen in Form von radialen Vorsprüngen zur Definition unterschiedlicher Einstellpositionen aufweisen.

Im Einzelnen wird nun die Bedienung der Sanitärarmatur 1 erläutert. Hierzu befindet sich die Sanitärarmatur 1 zunächst im Ruhezustand/Stand-by-Modus. Diese kann so ausgebildet sein, dass, wenn im Standby-Modus das Betätigungselement 305 betätigt wird, Mischwasser, hier ungefiltertes Leitungswasser, über den Wasserauslass 5 ausgegeben wird. Ein zusätzliches Betätigen des zweiten Stellelements 302 ist nicht erforderlich.

Während das Mischwasser abgegeben wird, erfolgt eine Laufanzeige mittels neun LEDs - also ein halber Ring - nach vorne (bei Blickrichtung auf die Oberfläche entlang der Achse A aus gesehen im Uhrzeigersinn). Dabei leuchten immer neun LEDs gleichzeitig, die jeweils letzte LED wird nicht betätigt, die nächste LED wird betätigt. Die Geschwindigkeit der Abfolge wird so gewählt, dass der halbe Ring in 2 Sekunden einmal vollständig umläuft.

Wird während der Abgabe des Mischwassers das Betätigungselement 305 erneut betätigt, wird die Mischwasserausgabe abgebrochen. Wird das Betätigungselement 305 nicht erneut während der Mischwasserabgabe betätigt, wird das Mischwasser für 20 Sekunden ausgegeben und wird dann angehalten. Der Wert von 20 Sekunden kann beispielsweise über eine entsprechende App einstellbar beziehungsweise veränderbar sein.

Wird während der Abgabe des Mischwassers das zweite Stellelement 302 betätigt, erfolgt keine Aktion. Wird während der Abgabe des Mischwassers das erste Stellelement 300 betätigt, wird die Abgabe von Mischwasser fortgesetzt und/oder nach Abgabe der eingestellten Menge von Mischwasser beendet. Die Sanitärarmatur 1 wechselt nach der Abgabe in den Standby-Modus oder gegebenenfalls in den entsprechenden Modus, der durch das zweite Stellelement 302 vorgegeben wird.

Wird das erste Stellelement 300 auf eine vordefinierte Menge, hier "0", gestellt, das heißt auf eine bestimmte vorgegebene oder vorgebbare Menge, die einem Abschalten der Sanitärarmatur 1 zugeordnet ist, wird die Sanitärarmatur 1 abgeschaltet. Die Anzeigeeinrichtung 301 ist damit abgeschaltet und das erste Stelleelement 300 und zweite Stellelement 302 sind deaktiviert, sodass bei dessen Betätigung keine der Wasserarten und kein Mischwasser ausgegeben wird. Ebenso werden auch keine Fehler oder ein gegebenenfalls bereits laufendes Reinigungsprogramm mittels der Anzeigeeinrichtung angezeigt. Wurde das Reinigungsprogramm vor dem Abschalten gestartet, wird dieses bis zu seiner regulären Beendigung fortgesetzt; es erfolgt jedoch keine Anzeige mittels der Anzeigeeinrichtung 301. Mischwasser kann mittels der Mischeinrichtung 8 auf der rechten Seite der Sanitärarmatur 1 unabhängig davon weiterhin gezapft werden.

Figur 3 zeigt im Detail ein Sanitärsystem 200 umfassend eine Sanitärarmatur 1 gemäß den Figuren 1 und 2 sowie eine Aufbereitungseinrichtung 201 und eine Steuereinrichtung 100. Im Einzelnen ist eine Filtereinrichtung 106 angeordnet, die mit einer Kaltwasserleitung 21b zur Zufuhr von Kaltwasser verbunden ist. Mittels der Filtereinrichtung 106 kann dann über eine Leitung 20c, die mit einer Verarbeitungseinrichtung 103 verbunden ist und über eine Leitung 20, die mit dem Wasserauslauf 7 verbunden ist, gefiltertes Wasser zur Verfügung gestellt werden. Die Steuereinrichtung 100 ist hierbei zum Steuern der Verarbeitungseinrichtung 103 mit dieser drahtgebunden oder drahtlos verbunden. Die Verarbeitungseinrichtung 103 kann aber auch in die Steuereinrichtung 100 integriert sein.

Die Verarbeitungseinrichtung 103 kann beispielsweise umfassen:
- die vorstehend genannte Filtereinrichtung 106,
- eine Karbonisierungseinrichtung zur Bereitstellung eines karbonisierten Fluids, insbesondere von karbonisiertem Wasser,
- eine Erwärm- und/oder Heizeinrichtung zur Bereitstellung von Fluiden mit hoher Temperatur, insbesondere Heißwasser,
- eine Kühleinrichtung, insbesondere zur Bereitstellung eines gekühlten Fluids, insbesondere Wasser,
- eine Ionisationseinrichtung zur Ionisierung eines Fluids, insbesondere von Wasser,
- eine Anreichungseinrichtung zur Anreichung des Fluids mit zumindest einem Stoff, insbesondere Mineralstoff, Geschmacksstoff, Farbstoff oder dergleichen,
- eine Zusatzeinrichtung zum Zusatz von Konzentraten, insbesondere Fruchtsaftkonzentraten oder dergleichen, zu einem Fluid,
- eine Hygieneeinrichtung zur Bereitstellung von hygienisch aufbereitetem Fluid, insbesondere zur Entkeimung eines Fluids, und/oder
- eine Reinigungseinrichtung zum Bereitstellen eines Reinigungs- und/oder Spülmediums anstelle oder zum Zusetzen zu einem Fluid.

Die Steuereinrichtung 100 weist eine elektronische Steuerung auf und ist über eine Signalleitung 130 mit den beiden Stellelementen 300, 302, der Anzeigeeinrichtung 301 sowie mit dem Betätigungselement 305 zur entsprechenden Steuerung beziehungsweise Betätigung derselben verbunden. Die Steuereinrichtung 100 ist weiter mit einer Stromversorgung 102 für deren Betrieb verbunden. Über die Leitung 20 kann über den Wasserauslass 7 aufbereitete Flüssigkeit, beispielsweise hier gefiltertes Wasser, oder, falls ein Heißwassersystem vorgesehen ist, Heißwasser ausgegeben werden. Die Warmwasserleitung 21a und die Kaltwasserleitung 21b sind über die erste Stellgliedeinheit 3a mit einer Mischerkartusche und weiter mit dem ersten Wasserauslass 5 verbunden und es kann über diesen entsprechend Mischwasser mit entsprechender Temperatur ausgeben werden.

Ist das erste Stellelement 300 auf "0" gestellt, werden weiterhin die Komponenten der Aufbereitungseinrichtung 201 betrieben, also beispielsweise die Heizeinrichtung.

Die Zuordnung der Wasserarten und Mengen erfolgt direkt an der Steuereinrichtung 100, die hierfür einen Bildschirm aufweisen kann oder mittels einer App. Hierzu verfügt die Steuereinrichtung 100 über ein Display 120 und/oder eine Schnittstelle 150 für die Konfiguration der einzelnen Stellpositionen des zweiten Stellelements 302 und der einzelnen Positionen des ersten Stellelements 300 oder ist mit solchen verbunden. Die Konfiguration kann beispielsweise mittels der Schnittstelle 150, die drahtlos ausgebildet ist, über eine App eines Smartphones erfolgen, beispielsweise mittels WLAN oder Bluetooth. Die Konfiguration kann auch cloud-basiert sein. Mittels eines im Internet hinterlegten Profils kann ein Nutzer entsprechende Positionen konfigurieren, die dann mittels einer Internetverbindung über die Schnittstelle 150 an die Steuereinrichtung 100 übertragen werden.

Wird das zweite Stellelement 302 sowie anschließend das Betätigungselement 305 betätigt, wird die eingestellte Wasserart und Wassermenge abgegeben. Während das Wasser abgegeben wird, erfolgt eine Laufanzeige mittels neun LEDs - also ein halber Ring - nach vorne (bei Blickrichtung auf die Oberfläche entlang der Achse A aus gesehen im Uhrzeigersinn). Dabei leuchten immer neun LEDs gleichzeitig, die jeweils letzte LED wird nicht betätigt, die nächste LED wird betätigt. Die Geschwindigkeit der Abfolge wird so gewählt, dass der halbe Ring in 2 Sekunden einmal vollständig umläuft.

Ist bei einer der bestimmten Positionen beispielsweise die Auswahl "kochendes Wasser" hinterlegt, leuchtet eines der Anzeigeelemente der Anzeigeeinrichtung 301 rot. Es muss jedoch hier zuerst noch eine Sicherungseinrichtung durch Drücken und Drehen des zweiten Stellelements 302 um einen vorbestimmten Winkel überwunden werden, bevor das Heißwasser durch das Bestätigungselement 305 gezapft werden kann. Wird während der Ausgabe des Heißwassers das Betätigungselement 305 erneut betätigt, wird die Heißwasserausgabe abgebrochen. Wird während der Ausgabe des Heißwassers das zweite Stellelement 302 betätigt, erfolgt die Abgabe des Heißwassers in der ausgewählten Menge. Wird während der Abgabe des Heißwassers das erste Stellelement 300 betätigt, wird ebenfalls die Abgabe nach Ausgabe der ausgewählten Menge beendet. Die Sanitärarmatur 1 wechselt aber nach der Abgabe in den Standby-Modus oder gegebenenfalls in den entsprechenden Modus, der durch das zweite Stellelement 302 vorgegeben wird.

Um Heißwasser ausgeben oder zapfen zu können, muss, wie bereits vorstehend erwähnt, eine Sicherheitsbarriere überwunden werden. Für die Auswahl von kochend heißem Wasser, Heißwasser, muss hier das zweite Stellelement 302 in Richtung des ersten Stellelements 301 entlang der Achse A gedrückt und um mindestens 80° nach hinten gedreht werden. Eine haptische Rückmeldung, insbesondere mittels einer Rasterung, meldet einem Nutzer den korrekten, also ausreichenden Drehwinkel zurück. Dieser Heißwasser-Modus wird durch die rote Farbe sämtlicher Anzeigeelemente der Anzeigeeinrichtung 301 angezeigt.

Nachdem der Heißwasser-Modus aktiviert wurde, erlischt die gesamte Anzeigeeinrichtung 301 nach einer Sekunde und es ist nur noch ein rot leuchtendes Anzeigeelement an der Position der Markierung 303 zu sehen. Mit dem ersten Stellelement 300 kann dann optional durch Drehung desselben die ausgewählte Menge verändert werden.

Durch Berührung des Betätigungselements 305, insbesondere in Form eines InfrarotSensors, wird allgemein die jeweilige Wasserabgabe ausgelöst. Erneutes Betätigen stoppt die Wasserabgabe, auch wenn die eingestellte Menge noch nicht erreicht ist. Während das Wasser abgegeben wird, erfolgt eine Laufanzeige mittels neun LEDs - also ein halber Ring - nach vorne (bei Blickrichtung auf die Oberfläche entlang der Achse A aus gesehen im Uhrzeigersinn). Dabei leuchten immer neun LEDs gleichzeitig, die jeweils letzte LED wird nicht betätigt, die nächste LED wird betätigt. Die Geschwindigkeit der Abfolge wird so gewählt, dass der halbe Ring in 2 Sekunden einmal vollständig umläuft.

Zum Anzeigen des Zustands der Filtereinrichtung 106 leuchtet im Standby-Modus bei einer Filterrestlaufzeit der Filtereinrichtung 106 des Sanitärsystems 200 unterhalb eines vorgebbaren Schwellwerts dauerhaft ein Anzeigeelement gelb unterhalb des weiß leuchtenden Anzeigeelements.

Das gelb leuchtende Anzeigeelement erlischt nur
- bei Auswahl der Wasserart, wenn die gesamte Anzeigeeinrichtung leuchtet,
- wenn ein Fehler aktiv ist und die gesamte Anzeigeeinrichtung rot pulsiert,
- die Armatur ausgeschaltet ist, oder
- das Reinigungsprogramm läuft.

Im Standby-Modus der Sanitärarmatur 1 leuchtet bei einer Filterrestlaufzeit unterhalb eines vorgebbaren Schwellwerts und wenn der CO₂-Drucksensor weniger als einen vorgebbaren Druckwert, beispielsweise unter 3 bar, detektiert, ein Anzeigeelement dauerhaft rot unterhalb des weiß leuchtenden Anzeigeelements.

Das rot leuchtende Anzeigeelement erlischt nur
- bei Auswahl der Wasserart, wenn die gesamte Anzeigeeinrichtung leuchtet,
- wenn ein Fehler aktiv ist und die gesamte Anzeigeeinrichtung rot pulsiert,
- die Armatur ausgeschaltet ist, oder
- das Reinigungsprogramm läuft.

Wurde ein Reinigungsprogramm über das Display 120 der Steuereinrichtung 100 oder über die App gestartet, erfolgt eine Laufanzeige mittels neun gelb leuchtenden Anzeigeelementen, hier in Form von LEDs - also ein halber Ring - nach vorne (bei Blickrichtung auf die Oberfläche entlang der Achse A aus gesehen im Uhrzeigersinn). Dabei leuchten immer neun LEDs gleichzeitig, die jeweils letzte LED wird nicht betätigt, die nächste LED wird betätigt. Die Geschwindigkeit der Abfolge wird so gewählt, dass der halbe Ring in 2 Sekunden einmal vollständig umläuft.

Muss der Nutzer während des Reinigungsprogramms aktiv tätig werden, beispielsweise eine Reinigungskartusche ersetzen, herausnehmen oder dergleichen, pulsieren sämtliche Anzeigeelemente der Anzeigeeinrichtung in Gelb und auf dem Display 120 der Steuereinrichtung 100 oder mittels der App wird die vorzunehmende Aktion visualisiert dargestellt. Wenn das Reinigungsprogramm weiterläuft, erfolgt eine Laufanzeige mittels neun gelb leuchtenden Anzeigeelementen wie oben beschrieben. Nach Beendigung des Reinigungsprogramms kehrt das Sanitärsystem 200 wieder in den Standby-Modus zurück.

Ist ein Fehler im Sanitärsystem 200 aufgetreten oder ist ein Steuerungsmenü auf dem Display 120 der Steuereinrichtung 100 aktiviert, pulsiert der komplette LED-Ring in Rot; das Sanitärsystem 200 ist nun im Fehler-Modus. In dem Fall kann keine Einstellung über die beiden Stellelemente 300, 302 mehr erfolgen, das Betätigungselement 305 ist abgeschaltet. Der Fehler-Modus ist ein Interrupt zu jedem anderen Zustand und unterbricht alle Vorgänge; eine aktive Wasserabgabe wird im Fehlerfall oder Aktivierung des Menüs auf dem Display abgebrochen. Ein aktiver Fehler während des Reinigungsprogrammes setzt das Sanitärsystem temporär außer Betrieb.

Wird im Standby-Zustand das zweite Stellelement 302 betätigt, zeigen sämtliche Anzeigeelemente der Anzeigeeinrichtung 301 die entsprechende Farbe gemäß der gewünschten Aufbereitungsart an und die Art des aufbereiteten Wassers kann ausgewählt werden. Wird das zweite Stellelement 302 nach vorne (vom Betätigungselement aus gesehen im Uhrzeigersinn) gedreht, wechselt die Wasserart bei jeder Rasterung die Farbe der Anzeigeeinrichtung 301 von grün, hellblau nach blau. Hierbei steht grün für stilles Wasser, hellblau für Medium-Sprudel und blau für Classic-Sprudel. Bei Drehung in die andere Richtung erfolgt dies in umgekehrter Reihenfolge. Nach Betätigung des Betätigungselements 305 leuchtet die komplette Anzeigeeinrichtung 301 für 1 Sekunde in der ausgewählten Farbe. Nach dieser Sekunde wird nur noch eine LED an der Markierung 303 in der gewählten Farbe angezeigt.

Zur Auswahl der Wasserart "Classic-Sprudel" und entsprechende Ausgabe wird wie folgt vorgegangen:
Nachdem die Wasserart "Classic-Sprudel" mittels des zweiten Stellelements 302 ausgewählt wurde, erlischt der gesamte LED-Leuchtring und es leuchtet nur noch ein Anzeigeelement in der Farbe der gewünschten Wasserart an der Stelle - hier blau - an der die ausgewählte Menge eingestellt wird. Mittels des ersten Stellelements 300 kann dann optional durch Drehung die ausgewählte Menge verändert werden. Es stehen hier beispielsweise dreizehn fest vorgebbare oder fest vorgegebene Mengeneinstellungen zur Verfügung (zwischen 100 - 1000 ml). Zusätzlich können auch noch weitere vier frei konfigurierbare Wassermengen zur Verfügung gestellt werden.

Durch Berührung des Betätigungselements 305 wird die Wasserabgabe ausgelöst. Solange das gewünschte Wasser ausgegeben wird, erfolgt eine Laufanzeige mittels neun LEDs - also ein halber Ring - wie oben beschrieben. Dabei leuchten immer neun LEDs gleichzeitig, die jeweils letzte LED wird nicht betätigt, die nächste LED wird betätigt. Die Geschwindigkeit der Abfolge wird so gewählt, dass der halbe Ring in 2 Sekunden einmal vollständig umläuft.

Nach dem Zapfen des gewünschten Wassers verbleibt die Sanitärarmatur 1 für 5 Sekunden in der gewählten Einstellung und ein Anzeigeelement der Anzeigeeinrichtung 301 leuchtet in der entsprechenden Farbe. Es kann nun erneut gezapft oder es können die Einstellungen verändert werden, beispielsweise die Menge verändert werden. Nach Ablauf der genannten Zeitspanne, hier 5 Sekunden, kehrt die Sanitärarmatur 1 wieder zurück in den Standby-Modus. Im Standby-Modus leuchtet das eine Anzeigeelement der Anzeigeeinrichtung 301 wieder weiß.

Zusammenfassend weist zumindest eine der Ausführungsformen der Erfindung zumindest einen der folgenden Vorteile auf:
- Hohe Nutzererfahrung.
- Hohe Flexibilität bezüglich der individuellen Konfiguration der Sanitärarmatur.
- Einfache Herstellung und Implementierung.
- Zuverlässige Auswahl von aufbereitetem Wasser und Fehleranzeige.

Obwohl die vorliegende Erfindung anhand bevorzugter Ausführungsbeispiele beschrieben wurde, ist sie nicht darauf beschränkt.

### Bezugszeichenliste

- 1: Sanitärarmatur
- 2: Armaturenkörper
- 3a: Erste Stellgliedeinheit
- 3b: Zweite Stellgliedeinheit
- 4: Auslaufarm
- 5: Wasserauslauf
- 6: Haltearm
- 7: Wasserauslauf
- 8: Mischeinrichtung

- 20: Leitung
- 20a: Leitung
- 20b: Leitung
- 20c: Leitung
- 21a: Warmwasserleitung
- 21b: Kaltwasserleitung

- 56: Lösbare Verbindung

- 100: Steuereinrichtung
- 102: Stromversorgung
- 103: Verarbeitungseinrichtung
- 106: Filtereinrichtung
- 120: Display
- 130: Signalleitung
- 150: Schnittstelle

- 200: Sanitärsystem
- 201: Aufbereitungseinrichtung

- 300: Erstes Stellelement
- 301: Erste Anzeigeeinrichtung
- 302: Zweites Stellelement
- 303: Markierung / Zweite Anzeigeeinrichtung
- 305: Betätigungselement

- A: Achse
- R1, R2: Axiale Richtung
- R3, R4: Drehrichtung

## Patentansprüche

1. Sanitärarmatur (1) zur Ausgabe aufbereiteter Flüssigkeiten, umfassend
ein erstes Stellelement (300) zum Einstellen einer Menge einer auszugebenden Flüssigkeit,
ein zweites Stellelement (302) zum Einstellen der auszugebenden Flüssigkeitsart,
wobei zumindest eines der beiden Stellelemente (300, 302) mehrere definierte Stellpositionen aufweist, und
eine Steuereinrichtung (100), die mit den Stellelementen (300, 302) verbunden ist, und die konfigurierbar ist derart, dass mittels der Steuereinrichtung (100) zumindest einer definierten Stellelement-Position eine konfigurierbare Menge einer auszugebenden Flüssigkeitsart und/oder eine konfigurierbare Art der auszugebenden Flüssigkeit zuweisbar ist.

2. Sanitärarmatur (1) gemäß Anspruch 1, **dadurch gekennzeichnet, dass** zumindest eines der Stellelemente (300, 302) und/oder die Steuereinrichtung (100) eine drahtgebundene und/oder eine Drahtlos-Schnittstelle (150) zur Konfiguration zumindest einer der Stellpositionen aufweist.

3. Sanitärarmatur (1) gemäß einem der Ansprüche 1-2, **dadurch gekennzeichnet, dass** eine Anzeigeeinrichtung (301) angeordnet ist zur optischen und/oder akustischen Anzeige der Konfiguration.

4. Sanitärarmatur (1) gemäß Anspruch 3, **dadurch gekennzeichnet, dass** eine optische Abfolge in Form von Blinken und/oder intermittierendem Anzeigen von Farben mittels der Anzeigeeinrichtung (301) zur Konfiguration der Steuereinrichtung (100) und zumindest einer definierten Stellelement-Position bereitstellbar ist.

5. Sanitärarmatur (1) gemäß einem der Ansprüche 1-4, **dadurch gekennzeichnet, dass** die Steuereinrichtung (100) ausgebildet ist, unterschiedliche Konfigurationen für unterschiedliche Nutzer der Sanitärarmatur (1) zu speichern.

6. Sanitärarmatur (1) gemäß Anspruch 5, **dadurch gekennzeichnet, dass** die Steuereinrichtung (100) eine Schnittstelle (150) zum Auswählen einer gewünschten Konfiguration durch einen Nutzer aufweist.

7. Sanitärarmatur (1) gemäß einem der Ansprüche 1-6, **dadurch gekennzeichnet, dass** die Konfiguration zumindest einer der Stellpositionen cloud-basiert erfolgt, wobei die Steuereinrichtung (100) eine Schnittstelle (150) zur Verbindung mit dem Internet aufweist.

8. Sanitärarmatur (1) gemäß Anspruch 3, **dadurch gekennzeichnet, dass** die Anzeigeeinrichtung (301) in zumindest eines der Stellelemente integriert ist.

9. Sanitärarmatur (1) gemäß zumindest Anspruch 3, **dadurch gekennzeichnet, dass** die optische Anzeigeeinrichtung (301) in Form zumindest eines Rings ausgebildet ist.

10. Sanitärsystem (200), umfassend
eine Sanitärarmatur (1) gemäß einem der Ansprüche 1-9, und
eine Aufbereitungseinrichtung (201), welche mit der Sanitärarmatur (1) zum Bereitstellen von aufbereiteter Flüssigkeit verbunden ist, insbesondere wobei die Aufbereitungseinrichtung (201) zumindest eine der folgenden Einrichtungen umfasst:
- eine Filtereinrichtung (106) zur Bereitstellung eines gefilterten Fluids, insbesondere von gefiltertem Wasser,
- eine Karbonisierungseinrichtung zur Bereitstellung eines karbonisierten Fluids, insbesondere von karbonisiertem Wasser,
- eine Erwärm- und/oder Heizeinrichtung zur Bereitstellung von Fluiden mit hoher Temperatur, insbesondere Heißwasser,
- eine Kühleinrichtung, insbesondere zur Bereitstellung eines gekühlten Fluids, insbesondere Wasser,
- eine Ionisationseinrichtung zur Ionisierung eines Fluids, insbesondere von Wasser,
- eine Anreichungseinrichtung zur Anreichung des Fluids mit zumindest einem Stoff, insbesondere Mineralstoff, Geschmacksstoff, Farbstoff oder dergleichen,
- eine Zusatzeinrichtung zum Zusatz von Konzentraten, insbesondere Fruchtsaftkonzentraten oder dergleichen, zu einem Fluid,
- eine Hygieneeinrichtung zur Bereitstellung von hygienisch aufbereitetem Fluid, insbesondere zur Entkeimung eines Fluids, und/oder
- eine Reinigungseinrichtung zum Bereitstellen eines Reinigungs- und/oder Spülmediums anstelle oder zum Zusetzen zu einem Fluid.

## Claims

1. Sanitary fitting (1) for discharging prepared liquids, comprising a first adjustment element (300) for adjusting a quantity of a liquid which is intended to be discharged,
a second adjustment element (302) for adjusting the type of liquid which is intended to be discharged,
wherein at least one of the two adjustment elements (300, 302) has a plurality of defined adjustment positions, and
a control device (100) which is connected to the adjustment elements (300, 302) and which can be configured in such a manner that by means of the control device (100) a configurable quantity of a type of liquid which is intended to be discharged and/or a configurable type of the liquid which is intended to be discharged can be allocated to at least one defined adjustment element position.

2. Sanitary fitting (1) according to claim 1, **characterised in that** at least one of the adjustment elements (300, 302) and/or the control device (100) has a wired and/or a wireless interface (150) for configuration of at least one of the adjustment positions.

3. Sanitary fitting (1) according to either claim 1 or 2, **characterised in that** a display device (301) is arranged for visual and/or acoustic display of the configuration.

4. Sanitary fitting (1) according to claim 3, **characterised in that** a visual sequence in the form of flashing and/or intermittent display of colours by means of the display device (301) can be provided for configuration of the control device (100) and at least one defined adjustment element position.

5. Sanitary fitting (1) according to any one of claims 1 to 4, **characterised in that** the control device (100) is constructed to store different configurations for different users of the sanitary fitting (1).

6. Sanitary fitting (1) according to claim 5, **characterised in that** the control device (100) has an interface (150) for selecting a desired a configuration by a user.

7. Sanitary fitting (1) according to any one of claims 1 to 6, **characterised in that** the configuration of at least one of the adjustment positions is carried out in a cloud-based manner, wherein the control device (100) has an interface (150) for connection to the Internet.

8. Sanitary fitting (1) according to claim 3, **characterised in that** the display device (301) is integrated in at least one of the adjustment elements.

9. Sanitary fitting (1) according to at least claim 3, **characterised in that** the visual display device (301) is in the form of at least one ring.

10. Sanitary system (200) comprising
a sanitary fitting (1) according to any one of claims 1 to 9, and
a preparation device (201) which is connected to the sanitary fitting (1) in order to provide prepared liquid, in particular wherein the preparation device (201) comprises at least one of the following devices:
- a filter device (106) for providing a filtered fluid, in particular filtered water,
- a carbonation device for providing a carbonated fluid, in particular carbonated water,
- a warming and/or heating device for providing fluids at a high temperature, in particular hot water,
- a cooling device, in particular for providing a cooled fluid, in particular water,
- an ionisation device for ionising a fluid, in particular water,
- an enriching device for enriching the fluid with at least one material, in particular a mineral, flavouring, colouring or the like,
- an additive device for adding concentrates, in particular fruit juice concentrates or the like, to a fluid,
- a hygiene device for providing hygienically prepared fluid, in particular for sterilising a fluid and/or
- a cleaning device for providing a cleaning and/or rinsing medium in place of or for adding to a fluid.

## Revendications

1. Robinet sanitaire (1) pour la distribution de liquides traités, comprenant :
un premier élément de réglage (300) pour ajuster une quantité de liquide à distribuer ;
un deuxième élément de réglage (302) pour ajuster le type de liquide à distribuer ;
dans lequel au moins l'un des deux éléments de réglage (300, 302) présente plusieurs positions de réglage définies ; et
un dispositif de commande (100), qui est connecté aux éléments de réglage (300, 302), et qui est configurable de manière à ce qu'au moins une position de réglage définie puisse être associée, au moyen du dispositif de commande (100), à une quantité configurable d'un type de liquide à distribuer et/ou à un type configurable du liquide à distribuer.

2. Robinet sanitaire (1) selon la revendication 1, **caractérisé en ce qu'**au moins l'un des éléments de réglage (300, 302) et/ou le dispositif de commande (100) possède une interface filaire et/ou sans fil (150) pour la configuration d'au moins l'une des positions de réglage.

3. Robinet sanitaire (1) selon l'une quelconque des revendications 1 à 2, **caractérisé en ce qu'**un dispositif d'affichage (301) est agencé pour l'affichage optique et/ou acoustique de la configuration.

4. Robinet sanitaire (1) selon la revendication 3, **caractérisé en ce qu'**une séquence optique sous forme de clignotement et/ou d'affichage intermittent de couleurs peut être fournie au moyen du dispositif d'affichage (301) pour la configuration du dispositif de commande (100) et d'au moins une position de réglage définie.

5. Robinet sanitaire (1) selon l'une quelconque des revendications 1 à 4, **caractérisé en ce que** le dispositif de commande (100) est configuré pour enregistrer différentes configurations pour différents utilisateurs du robinet sanitaire (1).

6. Robinet sanitaire (1) selon la revendication 5, **caractérisé en ce que** le dispositif de commande (100) possède une interface (150) pour la sélection d'une configuration souhaitée par un utilisateur.

7. Robinet sanitaire (1) selon l'une quelconque des revendications 1 à 6, **caractérisé en ce que** la configuration d'au moins l'une des positions de réglage est basée sur le cloud, le dispositif de commande (100) possédant une interface (150) pour la connexion à Internet.

8. Robinet sanitaire (1) selon la revendication 3, **caractérisé en ce que** le dispositif d'affichage (301) est intégré dans au moins l'un des éléments de réglage.

9. Robinet sanitaire (1) selon au moins la revendication 3, **caractérisé en ce que** le dispositif d'affichage optique (301) est conçu sous la forme d'au moins un anneau.

10. Système sanitaire (200), comprenant :
un robinet sanitaire (1) selon l'une quelconque des revendications 1 à 9 et
un dispositif de traitement (201), qui est connecté au robinet sanitaire (1) pour la fourniture de liquide traité, en particulier dans lequel le dispositif de traitement (201) comprend au moins l'un des dispositifs suivants :
- un dispositif de filtration (106) pour la fourniture d'un fluide filtré, en particulier de l'eau filtrée ;
- un dispositif de carbonatation pour la fourniture d'un fluide carbonaté, en particulier de l'eau carbonatée ;
- un dispositif de chauffage et/ou de réchauffement pour la fourniture de fluides à haute température, en particulier de l'eau chaude ;
- un dispositif de refroidissement, en particulier pour la fourniture d'un fluide refroidi, en particulier de l'eau ;
- un dispositif d'ionisation pour l'ionisation d'un fluide, en particulier de l'eau ;
- un dispositif d'enrichissement pour l'enrichissement du fluide avec au moins une substance, en particulier un minéral, un agent aromatisant, un colorant ou similaire ;
- un dispositif additionnel pour l'ajout de concentrés, en particulier des concentrés de jus de fruits ou similaires, à un fluide ;
- un dispositif d'hygiène pour la fourniture d'un fluide traité hygiéniquement, en particulier pour la désinfection d'un fluide ; et/ou
- un dispositif de nettoyage pour la fourniture d'un milieu de nettoyage et/ou de rinçage à la place ou en complément d'un fluide.
